# FASCICULE DE BREVET EUROPEEN

(11) **EP 3 137 840 B1**
(45) Date de publication et mention de la délivrance du brevet: **14.03.2018**
(21) Numéro de dépôt: 15723442.8
(22) Date de dépôt: 29.04.2015
(51) Int. Cl.: F41A 9/87, B66C 1/10, B66C 1/42, B66C 1/62

(54) **DISPOSITIF DE PREHENSION D'OBUS ET PROCEDE DE PREHENSION METTANT EN OEUVRE UN TEL DISPOSITIF**
VORRICHTUNG ZUM GREIFEN EINER HÜLLE UND GREIFVERFAHREN MIT SOLCH EINER VORRICHTUNG
DEVICE FOR GRIPPING A SHELL AND GRIPPING METHOD IMPLEMENTING SUCH A DEVICE

(30) Priorité: 30.04.2014 FR 1401042
(43) Date de publication de la demande: 08.03.2017
(73) Titulaire: NEXTER Systems, 42328 Roanne Cedex (FR)
(72) Inventeur: HASLER, Jean-Luc, 18023 Bourges (FR)
(74) Mandataire: Cabinet Chaillot
(86) Numéro de dépôt international: PCT/EP2015/059422
(87) Numéro de publication internationale: WO 2015/166008

(56) Documents cités:
- FR-A1- 2 472 163
- GB-A- 106 390
- US-A- 1 039 727

## Description

Le domaine technique de l'invention est celui des dispositifs de préhension pour obus et en particulier pour obus de gros calibre. Un tel dispositif de l'art antérieur est décrit dans la publication FR 2472163 A1. Les obus de gros calibre (diamètre supérieur à 80 millimètres) sont lourds ce qui rend l'alimentation manuelle des pièces d'artillerie trop contraignante physiquement pour les servants des dites pièces, en particulier lors de cadences de tir rapide (plusieurs coups par minute).

Il est alors employé des moyens de chargement mécanisés tels que des grues décrites dans le brevet US5604327. On notera que la grue décrite par ce brevet comporte à son extrémité de levage un moyen de préhension d'obus destiné à saisir les obus depuis un poste de stockage puis à les déposer sur une civière de chargement.

Le guidage de cette opération se fait manuellement compte tenu de la précision requise, mais la saisie et le lâcher de l'obus se font mécaniquement ce qui grève le temps de transfert de l'obus entre son lieu de stockage initial et son lieu de pose finale. Le moyen de préhension est relativement complexe et encombrant ce qui requiert plus d'habileté de la part de l'opérateur et au final dégrade la cadence de tir.

L'invention se propose de résoudre le problème de complexité du moyen de préhension et donc, l'invention se propose aussi d'améliorer la cadence de transfert des obus et la cadence d'alimentation d'une pièce d'artillerie.

Ainsi, l'invention porte sur un dispositif de préhension pour obus comportant un palonnier comportant entre ses deux extrémités un point d'accrochage destiné à permettre la fixation d'un crochet de palan, tel que le dispositif comporte au niveau d'une première extrémité ou extrémité avant un premier arceau ouvert comportant un premier entrefer et destiné à supporter l'ogive d'un obus, dispositif de préhension comportant au niveau d'une seconde extrémité ou extrémité arrière un second arceau ouvert comportant un second entrefer et destiné à supporter le culot de l'obus, les premier et second arceaux ayant un diamètre interne sensiblement supérieur à la partie de l'obus qui les traverse, dispositif comportant également au niveau du second arceau un moyen de butée destiné à limiter la translation de l'obus en direction de l'extrémité arrière.

Avantageusement, le dispositif comporte un moyen de blocage destiné à prendre appui sur un coté de l'obus opposé à l'entrefer d'un arceau.

Avantageusement, le moyen de blocage comporte une came destinée à prendre appui sur l'obus, came articulée sur le palonnier par une liaison pivot.

Avantageusement, le diamètre interne du premier arceau est inférieur au plus grand diamètre de l'obus.

Avantageusement, le moyen de butée comporte une cale située à une distance D du second arceau et destinée à prendre appui sur la face arrière du culot.

Avantageusement, le moyen de butée consiste en un diamètre interne du second arceau inférieur au diamètre maximal du culot.

Avantageusement, chaque arceau comporte une poignée.

Avantageusement, le point d'accrochage est situé plus proche de l'extrémité avant que de l'extrémité arrière du palonnier.

L'invention porte aussi sur un procédé de préhension d'un obus dans lequel on met en oeuvre un tel dispositif, procédé comportant les étapes suivantes :
- placer le premier arceau autour de l'ogive de l'obus et le second arceau au-dessus du culot de l'obus,
- reculer le dispositif ainsi placé jusqu'à ce que le second arceau se situe en arrière du culot,
- abaisser le second arceau jusqu'à l'aligner avec l'axe de l'obus,
- avancer le dispositif jusqu'à amener le moyen de butée en contact avec le culot,
- soulever le dispositif lié à l'obus par son point d'accrochage.

L'invention sera mieux comprise à la lecture de la description suivante, description faite en référence aux dessins en annexe, dessins dans lesquels :
La figure 1 représente une vue de trois quarts d'un dispositif selon l'invention transportant un obus.
La figure 2 représente une vue de trois quarts d'une première étape de saisie d'un obus.
La figure 3 représente une vue de trois quarts d'une seconde étape de saisie d'un obus.
La figure 4 représente une vue de trois quarts d'une troisième étape de saisie d'un obus.
La figure 5 représente une vue de trois quarts d'une quatrième étape de saisie d'un obus.
La figure 6 représente une vue axiale avant d'un dispositif selon l'invention transportant un obus.

Selon les figures 1 et 6, un dispositif 1 de préhension d'un obus 10 comporte un palonnier 2. Ce palonnier 2 est une barre comportant un perçage 3 constituant un point d'accrochage 3 destiné au levage. On pourra insérer dans ce perçage 3 une manille 4 ou bien directement un crochet de palan destiné au levage du dispositif 1.

Une première extrémité A (ou extrémité avant) du palonnier 2 porte un premier arceau 5 qui comporte une armature sensiblement circulaire 5 qui est interrompue par une ouverture 6 formant un premier entrefer 6 d'écartement E1. Ce premier entrefer 6 est situé, sur le premier arceau 5, à l'opposé de l'endroit où le palonnier 2 est rendu solidaire du premier arceau 5. Le premier arceau 5 est fixé au palonnier 2 par exemple par soudage.

Selon la figure 1, une seconde extrémité du palonnier 2 (ou extrémité arrière B) porte un second arceau 7 qui comporte une armature sensiblement circulaire 7 qui est interrompue par une ouverture 8 formant un second entrefer 8 d'écartement E2. Cet entrefer 8 est situé, relativement au second arceau 7, à l'opposé de l'endroit où le palonnier 2 est solidaire du second arceau 7. Le second arceau 7 est fixé au palonnier 2 par exemple par soudage.

Selon la figure 6, le premier arceau 5 est destiné à soutenir l'ogive 9 d'un obus 10 par appui de celle-ci sur l'intérieur du premier arceau 5 au voisinage du premier entrefer 6.

En référence à la figure 1, le second arceau 7 est destiné à soutenir le culot 11 de l'obus 10 par appui de celui-ci sur l'intérieur du second arceau 7 au voisinage du second entrefer 8.

Le second arceau 7 comporte un moyen de butée 12 destiné à limiter la translation de l'obus 10 vers l'extrémité arrière B du palonnier. Ce moyen de butée 12 comporte une cale 12 située à une distance D du second arceau 7 (figure 5) et qui est destinée à prendre appui sur la face arrière du culot 11 (la distance D sera mieux vue à la figure 5).

Lorsque le culot 11 de l'obus 10 est en appui sur le moyen de butée 12, on note que les diamètres Ø1 et Ø2 internes de chaque arceau 5 et 7 sont notablement supérieurs aux diamètres externes Ω1 et Ω2 des portions transversales d'obus qui sont respectivement soutenues par les arceaux 5 et 7.

Les écartements E1 et E2 des entrefers 6 et 8 sont cependant moindres que les diamètres externes Ω1 et Ω2 des portions d'obus précités pour permettre le soutien de l'obus.

Cette caractéristique est plus particulièrement visible à la figure 6 pour ce qui concerne le premier arceau 5 et l'ogive 9.

Les diamètres internes Ø1 et Ø2 des arceaux 5 et 7 sont prévus supérieurs à ceux des portions d'obus qui les traversent de manière à laisser une certaine liberté de mouvement en translation longitudinale du dispositif par rapport à l'obus pour permettre sa saisie et sa dépose selon le procédé décrit plus loin.

La largeur maximale externe des arceaux 5 et 7 pourra être par ailleurs choisie de façon à être inférieure au diamètre maximal Ømax de l'obus 10 afin que le dispositif 1 n'interfère pas avec une éventuelle goulotte de dépose de l'obus au niveau d'une pièce d'artillerie (goulotte et pièce non représentées).

Les entrefers 6 et 8 des arceaux 5 et 7 permettent de limiter l'amplitude des mouvements de saisie et dépose de l'obus 10 tels que décrit plus loin, ce qui améliore considérablement la rapidité d'alimentation de l'arme.

Les entrefers permettent aussi d'éviter les interférences du dispositif avec une surface sur laquelle repose l'obus lors de sa saisie ou de sa dépose.

On notera aussi que le diamètre interne Ø1 du premier arceau 5 pourra être inférieur au diamètre maximal Ømax de l'obus 10 de manière à limiter la translation de l'obus 10 en direction de l'extrémité avant A du dispositif.

Selon un autre mode de réalisation (non représenté), on pourra remplacer la cale 12 du moyen de butée 12 par un simple choix approprié du diamètre interne Ø2 du second arceau 8 qui sera inférieur au diamètre maximal du culot 11 de l'obus (pour cela le culot 11 doit être conique).

Pour le type d'obus considéré, le diamètre Ø2 sera choisi tel que le déplacement possible de l'obus vers la partie arrière B du dispositif 1 jusqu'à sa mise en butée contre le second arceau 7 soit suffisamment réduit pour que le premier arceau 5 assure encore le maintien de l'ogive 9 de l'obus.

De manière générale, la longueur du palonnier 2 sera choisie de telle façon que, lorsque le culot 11 de l'obus 10 est en appui sur le moyen de butée 12, les arceaux 5 et 7 soient positionnés au niveau de portions d'obus 10 dont les diamètres externes Ω1 et Ω2 sont supérieurs aux écartements E1 et E2 des entrefers 6 et 8. Ainsi l'obus 10 repose bien sur les parties des arceaux 5 et 7 voisines des entrefers 6 et 8.

Afin d'assurer un maintien de l'obus 10 en appui sur ces parties des arceaux 5 et 7, le dispositif 1 comporte un moyen de blocage 14.

Le moyen de blocage 14 comporte une came 14 qui est montée pivotante sur un axe 18 par rapport au palonnier 2 et qui est actionnable à l'aide d'une poignée 15. La came 14 prend ainsi appui sur une partie du corps de l'obus située à l'opposé des entrefers 6 et 8 et pousse le corps d'obus vers les entrefers 6 et 8.

Idéalement la poignée 15 sera fixée à la came de manière à ce que l'appui de la came 14 sur le corps d'obus se fasse automatiquement par simple action de la gravité sur la poignée 15.

Le point d'accrochage 3 est situé légèrement en avant du centre de gravité de l'obus 10 afin que, lorsque le dispositif portant l'obus est soulevé au niveau de ce point 3, l'ensemble fasse pointer légèrement l'ogive 10 vers le haut de manière à favoriser la dépose de l'obus sur une civière d'arme avec un fort pointage en site (civière et arme non représentées).

On pourra prévoir un second point d'accrochage 3a situé au-dessus du centre de gravité de l'ensemble obus 10 et dispositif 1 pour permettre de positionner le dispositif 1 sensiblement à l'horizontale.

On notera selon la figure 1 que le dispositif 1 comporte des poignées 16 et 17 au niveau de chacun des arceaux 5 et 7 afin de favoriser la manipulation du dispositif 1 par un opérateur (opérateur non représenté).

Le procédé de préhension d'obus va maintenant être décrit en référence aux figures 2 à 5.

Selon la figure 2, un obus 10 est posé, en attente d'être saisi, sur une surface, telle que le sol ou une palette de chargement, (surface non représentée). Le dispositif 1 est placé dans une situation penchée vers l'avant de l'obus de manière à avoir le premier arceau 5 positionné plus bas que le second arceau 7 qui est situé au-dessus de l'obus 10.

Ainsi penché, le dispositif 1 est translaté (flèche T1) par un opérateur (opérateur non représenté) en direction de l'arrière de l'obus 10 en faisant passer l'ogive 9 au travers du premier arceau 5. La translation est interrompue lorsque le second arceau 7 se situe en arrière du culot 11 de l'obus 10 tel qu'à la figure 2.

Le premier arceau 5 se situe alors sur un diamètre externe Ø3, de l'ogive 9, pouvant être équivalent au diamètre interne Ø1 du premier arceau 5, ceci dans le cas où il a été choisi d'avoir un diamètre interne Ø1 du premier arceau 5 inférieur au diamètre maximal Ømax de l'obus 10 et donc inférieur au diamètre maximal de l'ogive 9.

Le dispositif 1 est ensuite basculé (figure 3, flèche R1) de manière à ce que le second arceau 7 soit positionné sensiblement coaxialement à l'obus (comme à la figure 4).

Un mouvement de translation (figure 4, flèche T2) du dispositif 1 vers l'avant de l'obus 10 est alors opéré parallèlement à l'axe longitudinal de l'obus jusqu'à ce que le culot 11 de l'obus soit en appui sur le moyen de butée 12.

Selon la figure 5, le dispositif 1 est ensuite progressivement soulevé par un palan (flèche T3) permettant ainsi à l'obus 10 de reposer sur les parties des arceaux 5 et 7 voisines des entrefers 6 et 8. L'opérateur actionne alors le moyen de blocage 14 (flèche R2) de manière à ce que celui-ci exerce un appui en direction des entrefers 6 et 8 pour éviter à l'obus 10, lors d'éventuels soubresauts, de se translater dans le dispositif 1 ce qui risquerait d'entrainer la chute de l'obus 10.

A cette fin, le second arceau 7 est situé à une distance suffisante D du moyen de butée 12 et donc de la face arrière de l'obus 10, afin d'assurer une réserve de sécurité pour le maintien de l'arrière de l'obus 10 par le second arceau 7 en cas de translation accidentelle de l'obus vers l'avant A du dispositif 1.

La dépose de l'obus 10 se fait en déroulant le procédé en sens inverse.

## Revendications

1. Dispositif de préhension (1) pour obus (10) comportant un palonnier (2) comportant entre ses deux extrémités un point d'accrochage (3) destiné à permettre la fixation d'un crochet de palan, tel que le dispositif comporte au niveau d'une première extrémité ou extrémité avant un premier arceau (5) ouvert comportant un premier entrefer (6) et destiné à supporter l'ogive (9) d'un obus (10), dispositif de préhension (1) comportant au niveau d'une seconde extrémité ou extrémité arrière un second arceau (7) ouvert comportant un second entrefer (8) et destiné à supporter le culot (11) de l'obus (10), les premier (5) et second (7) arceaux ayant un diamètre interne (Ø1,Ø2) sensiblement supérieur à la partie de l'obus (10) qui les traverse, dispositif (1) comportant également au niveau du second arceau (7) un moyen de butée (12) destiné à limiter la translation de l'obus (10) en direction de l'extrémité arrière.

2. Dispositif de préhension (1) pour obus (10) selon la revendication 1, **caractérisé en ce qu'**il comporte un moyen de blocage (14) destiné à prendre appui sur un coté de l'obus (10) opposé à l'entrefer (6) d'un arceau (5).

3. Dispositif de préhension (1) pour obus (10) selon la revendication 2, **caractérisé en ce que** le moyen de blocage (14) comporte une came (14) destinée à prendre appui sur l'obus (10), came (14) articulée sur le palonnier (2) par une liaison pivot.

4. Dispositif (1) de préhension pour obus (10) selon une des revendications 1 à 3, **caractérisé en ce que** le diamètre interne (Ø1) du premier arceau (5) est inférieur au plus grand diamètre (Ømax) de l'obus (10).

5. Dispositif de préhension (1) pour obus (10) selon une des revendications 1 à 4, **caractérisé en ce que** le moyen de butée (12) comporte une cale (12) située à une distance D du second arceau (7) et destinée à prendre appui sur la face arrière du culot (11).

6. Dispositif de préhension (1) pour obus (10) selon une des revendications 1 à 4, **caractérisé en ce que** le moyen de butée (12) consiste en un diamètre interne (Ø2) du second arceau (7) inférieur au diamètre maximal (Ømax) du culot (11) .

7. Dispositif de préhension (1) pour obus (10) selon une des revendications 1 à 6, **caractérisé en ce que** chaque arceau (5,7) comporte une poignée (16,17).

8. Dispositif de préhension (1) pour obus (10) selon une des revendications 1 à 7, caractérisé le point d'accrochage (3) est situé plus proche de l'extrémité avant que de l'extrémité arrière du palonnier (2).

9. Procédé de préhension (1) d'un obus (10) dans lequel on met en oeuvre un dispositif (1) selon une des revendications précédentes, procédé comportant les étapes suivantes :
- placer le premier arceau (5) autour de l'ogive (9) de l'obus (10) et le second arceau (7) au-dessus du culot (11) de l'obus (10),
- reculer le dispositif (1) ainsi placé jusqu'à ce que le second arceau (7) se situe en arrière du culot (11),
- abaisser le second arceau (7) jusqu'à l'aligner avec l'axe de l'obus (10),
- avancer le dispositif (1) jusqu'à amener le moyen de butée (12) en contact avec le culot (11),
- soulever le dispositif (1) lié à l'obus (10) par son point d'accrochage (3).

## Patentansprüche

1. - Greifvorrichtung (1) für Granate (10) mit einem Querträger (2) mit, zwischen seinen beiden Enden, einem Befestigungspunkt (3) zur Befestigung eines Kranhakens, so dass die Vorrichtung auf Höhe eines ersten Endes oder Vorderendes ein ersten offenen Bügel (5) umfasst, mit einem ersten Luftspalt (6) und dazu bestimmt, den Sprengkopf (9) einer Granate (10) zu tragen, wobei die Greifvorrichtung (1) auf Höhe eines zweiten Endes oder Hinterendes einen zweiten offenen Bügel (7) mit einem zweiten Luftspalt (8) umfasst, um den Sockel (11) der Granate (10) zu stützen, wobei der erste (5) und der zweite (7) Bügel einen im wesentlichen größeren Innendurchmesser (Ø1, Ø2) als das Teil der Granate (10) aufweisen, das sie durchquert, wobei die Vorrichtung (1) auch auf Höhe des zweiten Bügels (7) ein Endanschlagmittel (12) umfasst, um die Verschiebung der Granate (10) in Richtung auf das Hinterende zu begrenzen.

2. - Greifvorrichtung (1) für Granate (10) nach Anspruch 1, **gekennzeichnet dadurch, dass** sie ein Blockierungsmittel (14) umfasst, um sich auf eine Seite der Granate (10) zu stützen, die dem Luftspalt (6) eines Bügels (5) gegenüberliegt.

3. - Greifvorrichtung (1) für Granate (10) nach Anspruch 2, **gekennzeichnet dadurch, dass** das Blockierungsmittel (14) einen Nocken (14) umfasst, der sich auf die Granate (10) stützt und auf dem Querträger (2) durch eine Drehzapfenverbindung angelenkt ist.

4. - Greifvorrichtung (1) für Granate (10) nach einem der Ansprüche 1 bis 3, **gekennzeichnet dadurch, dass** der Innendurchmesser (Ø1) des ersten Bügels (5) kleiner als der größte Durchmesser (Ømax) der Granate (10) ist.

5. - Greifvorrichtung (1) für Granate (10) nach einem der Ansprüche 1 bis 4, **gekennzeichnet dadurch dass** das Endanschlagmittel (12) einen Keil (12) umfasst, in einem Abstand D vom zweiten Bügel (7), um sich auf die Rückseite des Sockels (11) zu stützen.

6. - Greifvorrichtung (1) für Granate (10) nach einem der Ansprüche 1 bis 4, **gekennzeichnet dadurch, dass** das Endanschlagmittel (12) aus einem Innendurchmesser (Ø2) des zweiten Bügels (7) besteht, der kleiner als der maximale Durchmesser (Ømax) des Sockels (11) ist.

7. - Greifvorrichtung (1) für Granate (10) nach einem der Ansprüche 1 bis 6, **gekennzeichnet dadurch dass** jeder Bügel (5,7) einen Griff (16,17) umfasst.

8. - Greifvorrichtung (1) für Granate (10) nach einem der Ansprüche 1 bis 7, **gekennzeichnet dadurch, dass** der Befestigungspunkt (3) näher am Vorderende als am Hinterende des Querträgers (2) liegt.

9. - Verfahren zum Greifen (1) einer Granate (10), bei dem man eine Vorrichtung (1) nach einem der vorherigen Ansprüche aktiviert, wobei das Verfahren die folgenden Schritte umfasst:
- Platzieren des ersten Bügels (5) um den Sprengkopf (9) der Granate (10) herum und des zweiten Bügels (7) oberhalb des Sockels (11) der Granate (10),
- Zurückfahren der so platzierten Vorrichtung (1), bis der zweite Bügel (7) hinter dem Sockel (11) liegt,
- Absenken des zweiten Bügels (7), bis er mit der Achse der Granate (10) ausgerichtet ist,
- Vorrücken der Vorrichtung (1), bis das Endanschlagmittel (12) in Kontakt mit dem Sockel (11) ist,
- Heben der Vorrichtung (1), die mit der Granate (10) verbunden ist, an ihrem Befestigungspunkt (3).

## Claims

1. - A device (1) for gripping a shell (10), comprising a spreader (2) comprising, between its both ends, an attachment point (3) intended to allow a hoist hook to be attached, such that the device comprises, at a first end, or front end, a first open cradle (5) comprising a first gap (6) and intended to support the warhead (9) of a shell (10), the gripping device (1) comprising, at a second end, or rear end, a second open cradle (7) comprising a second gap (8) and intended to support the base (11) of the shell (10), the first (5) and second (7) cradles having an inner diameter (01,02) substantially greater than the part of the shell (10) passing therethrough, the device (1) also comprising, at the second cradle (7), a stop means (12) intended to limit the translation of the shell (10) towards the rear end.

2. - The device (1) for gripping a shell (10) according to claim 1, **characterised in that** it comprises a blocking means (14) intended to bear on a side of the shell (10) opposite the gap (6) of a cradle (5).

3. - The device (1) for gripping a shell (10) according to claim 2, **characterised in that** the blocking means (14) comprises a cam (14) intended to bear on the shell (10), the cam (14) being hinged on the spreader (2) by a pivot link.

4. - The device (1) for gripping a shell (10) according to one of claims 1 to 3, **characterised in that** the inner diameter (Ø1) of the first cradle (5) is smaller than the largest diameter (Ømax) of the shell (10).

5. - The device (1) for gripping a shell (10) according to one of claims 1 to 4, **characterised in that** the stop means (12) comprises a wedge (12) located at a distance D from the second cradle (7) and intended to bear on the rear face of the base (11).

6. - The device (1) for gripping a shell (10) according to one of claims 1 to 4, **characterised in that** the stop means (12) consists in an inner diameter (Ø2) of the second cradle (7) that is smaller than the maximum diameter (Ømax) of the base (11).

7. - The device (1) for gripping a shell (10) according to one of claims 1 to 6, **characterised in that** each cradle (5,7) comprises a handle (16,17).

8. - The device (1) for gripping a shell (10) according to one of claims 1 to 7, **characterised in that** the attachment point (3) is located closer to the front end than the rear end of the spreader (2).

9. - A method (1) for gripping a shell (10) in which is implemented a device (1) according to one of the preceding claims, the method comprising the following steps:
- arranging the first cradle (5) around the warhead (9) of the shell (10) and the second cradle (7) above the base (11) of the shell (10),
- moving back the device (1) thus arranged until the second cradle (7) is located rearwardly of the base (11),
- lowering the second cradle (7) until it is aligned with the axis of the shell (10),
- moving forward the device (1) to bring the stop means (12) in contact with the base (11),
- lifting the device (1) attached to the shell (10) by its attachment point (3).
